# EUROPÄISCHE PATENTSCHRIFT

(11) **EP 0 334 106 B1**
(45) Veröffentlichungstag und Bekanntmachung des Hinweises auf die Patenterteilung: **27.05.1992**
(21) Anmeldenummer: 89104065.1
(22) Anmeldetag: 08.03.1989
(51) Int. Cl.: E04B 9/00

(54) **Deckenelement**
Ceiling element
Elément de plafond

(30) Priorität: 19.03.1988 DE 3809377
(43) Veröffentlichungstag der Anmeldung: 27.09.1989
(73) Patentinhaber: Schmitt, Jürgen, D-35423 Lich (DE)
(72) Erfinder: Schmitt, Jürgen, D-35423 Lich (DE)
(74) Vertreter: Becker, Bernd, Dipl.-Ing.

(56) Entgegenhaltungen:
- EP-A- 0 092 684
- CH-A- 313 328
- DE-A- 2 409 555
- DE-A- 3 628 332
- DE-B- 1 280 528
- FR-A- 1 407 103
- FR-A- 1 575 529
- FR-A- 2 118 239
- US-A- 3 332 194

## Beschreibung

Die Erfindung bezieht sich auf ein Deckenelement, das aus einer Deckenplatte mit seitlich sich vertikal nach oben erstreckenden Flanschen und einer darüber angeordneten, entlang der Längsseite(n) und/oder Breitseite(n) einen Stufenfalz aufweisenden Platte aus Isoliermaterial besteht, wobei die Fuge zu einem benachbarten Deckenelement abgedeckt ist.

Deckenelemente bzw. aus diesen zusammengesetzte Zwischen- oder Unterdecken, wie z.B. die in der DE-PS 19 62 581 beschriebene Unterdecke, dienen einerseits ästhetischen Zwecken, andererseits und häufiger als Feuerschutz, Wärme- und/oder Schalldämmung. Zu diesem Zweck sind Decken- plattenelemente gewöhnlich aus einer Deckenplatte und einer darüber angeordneten Platte aus Isoliermaterial aufgebaut, bei dem es sich z.B. um feuerfestes Fasermaterial, wie z.B. Mineralwolle, handelt. Obwohl die Anforderungen an den Feuerschutz und die Wärme- und Schalldämmung mittels solcher Zwischendecken zufriedenstellend erfüllt sind, ist es nachteilig, daß in den Fugenbereichen zwischen benachbarten Deckenelementen Durchgänge vorhanden sind, über die eine Wärme- und/oder Schallübertragung erforlgen kann.

Aus der DE 35 14 267 Al ist eine Unterdecke bekannt, bei der zur Verbesserung des Feuerschutzes und der Wärme- und Schalldämmung in den Fugen zwischen benachbarten Deckenelementen Streifen aus feuerfestem Fasermaterial vorgesehen sind. Ferner sind die Deckenelemente zusätzlich von über ihnen angeordneten feuerfesten Platten abgedeckt, wobei die Fugen zwischen diesen Platten durch wiederum darüber angeordnete Streifen aus feuerfestem Fasermaterial abgedeckt sind. Während die Streifen zwischen den Deckenelementen einseitig mit einem von zwei benachbarten Deckenelementen verklebt sind, sind die oberhalb der Deckenelemente angeordneten Platten und Streifen aus feuerfestem Material jeweils mit Schrauben an den Deckenelementen befestigt. Durch diese zusätzlichen Teile ist es schwieriger als bei Deckenelementen ohne diese zusätzlichen Teile, die Deckenelemente zu montieren und zu verschwenken, wobei gerade an diese Eigenschaften von Deckenelementen hohe Anforderungen gestellt werden. Hinzu kommt, daß durch die zusätzlichen Teile die Fertigungs- und Montagekosten für die einzelnen Deckenelemente erhöht sind.

In der DE-OS 22 03 955 ist eine Unterdecke beschrieben, mit der insbesondere eine gute Schalldämmung erzielt werden soll und die leicht abnehmbar sein soll. Bei der bekannten Unterdecke sind die einzelnen Deckenelemente als Platten ausgebildet, die jeweils an einer Seitenkante einen einen Absatz bildenden oberen Vorsprung und an der gegenüberliegenden Seitenkante einen einen Absatz bildenden unteren Vorsprung aufweisen, an dessen Oberseite sich ein Schlitz in die Platte hineinzieht, wobei die Vorsprünge von zwei aneinandergelegten Platten ineinander passen. An den beiden anderen Kanten sind ebenfalls Absätze bildende, dicht ineinander passende rechtwinklige Vorsprünge vorgesehen, die abwechselnd bei jeder zweiten Platte einer Reihe mit diesen Kanten aneinander gelegten Platten beidseitig unten oder oben liegen. Es ist zur Bildung der Unterdecke erforderlich, zwei unterschiedlich ausgebildete Platten zu verwenden, wobei Aufhängeelemente und -schienen bekannter Art zur Halterung der Unterdecke verwendet werden. Eine zusätzliche Abdichtung im Fugenbereich ist nicht vorgesehen.

Ferner beschreibt die DE 36 28 332 Al ein Deckenelement für eine Unterdecke, das aus einer Deckenplatte und darüber angeordneten Platten aus Isoliermaterial besteht. Die Platten sind entlang der Längsseite und Breitseite mit einem Stufenfalz ausgebildet, wodurch die Fuge zu einem benachbarten Deckenelement abgedeckt ist. Eine besondere Abdichtung des Fugenbereiches ist nicht vorhanden.

Der Erfindung liegt die Aufgabe zugrunde, ein Deckenelement der eingangs genannten Art zu schaffen, das eine erhöhte Abdichtung im Fugenbereich benachbarter Deckenelemente bei gleichzeitig gegebener guter Feuerschutzund Schall- und/oder Wärmedämmeigenschaft sowie einfacher Montage gewährleistet.

Diese Aufgabe wird erfindungsgemäß dadurch gelöst, daß die Höhen des oberen und unteren Stufenbereiches des Stufenfalzes beidseitig unterschiedlich sind, so daß sich bei nebeneinander angeordneten Deckenplatten zwischen dem in Verschachtelung gelangenden Überstand und Rücksprung benachbarter Platten ein Schlitz ergibt, in den zwei in gleicher Richtung abgebogene Ränder der Flansche benachbarter Deckenplatten passen.

Durch die erfindungsgemäßen Maßnahmen ergibt sich eine doppelte Abdichtung im Fugenbereich benachbarter Deckenplatten, nämlich einerseits durch die Stufenfalzausbildung der Platten aus Isoliermaterial selbst und andererseits durch die Ausfüllung des Zwischenraums durch die Ränder der Flansche der zugehörigen Deckenplatten. Es wird also wirksam verhindert, daß Wärme und/oder Schall von oben nach unten oder unten nach oben durch die Zwischenräume zwischen benachbarten Deckenelementen hindurchgehen kann. Da die Deckenelemente grundsätzlich nur aus zwei Teilen, nämlich einer Deckenplatte und einer darüber angeordneten Platte aus Isoliermaterial bestehen, kann auf weitere Teile verzichtet werden, was für die Fertigung, Lagerhaltung und Montage der Deckenelemente außerordentlich günstig ist.

Die Montage und Demontage der erfindungsgemäßen Deckenelemente kann dadurch außerordentlich vereinfacht sein, daß die Platte aus Isoliermaterial auf den Längsseiten und/oder Breitseiten abgeschrägt ist, wobei bevorzugt eine Abschrägung lediglich im oberen Stufenbereich vorgesehen ist. Die Deckenelemente lassen sich dadurch wesentlich leichter verschwenken und ein eventuelles Anstoßen von Seitenkanten kann auf diese Weise vermieden werden. Zweckmäßig ist z.B. ein Abschrägungswinkel von etwa 10°.

Raum für Aufhängungselemente ist zweckmäßig durch einen oder mehrere Schlitze oder Ausnehmungen auf den Längs- und/oder Breitseiten der Platten aus Isoliermaterial vorgesehen. Im übrigen Bereich kann auf diese Weise die Abstufung beibehalten werden. Die Schlitze oder Ausnehmungen können rechtwinklig oder formangepaßt, beispielsweise mittels Abschrägung ausgebildet sein, um möglichst wenig Durchtrittsquerschnitt zu schaffen. Die Handhabbarkeit der Platten ist hierdurch unbeeinträchtigt. Zur Überbrückung der montagebedingten Fugen im Bereich von Aufhängungselementen können um diese herum zusätzliche Abdeckelemente aus entsprechendem feuerfestem, bzw. dämmendem Material vorgesehen werden. Die ist zweckmäßig auch der Fall bei an eine Wand anstoßenden Deckenelementen, um die Fuge zur Wand bestmöglich abzudichten. Diese Ausgestaltung ist bevorzugt derart, daß oberhalb der Platte aus Isoliermaterial um Aufhängungselemente und/oder entlang einer eventuellen Außenseite des Deckenelementes längs der entsprechenden Längs- oder Breitseite ein Streifen aus vorzugsweise feuerfestem Isoliermaterial vorgesehen ist.

Eine zweckmäßige Ausgestaltung der Platte aus Isoliermaterial besteht darin, daß diese in Form übereinander angeordneter, zusammmengeklebter Einzelplatten vorgesehen wird. In deisem Fall bräuchten unter Umständen keine Schnitte ausgeführt werden und lediglich die Einzelplatten in gewünschter Weise übereinander versetzt angeordnet zu werden.

Ein weiterer Vorteil der zweiteiligen Ausgestaltung des Platte aus Isoliermaterial besteht darin, daß der Wärmedurchgang durch die Isolierschicht weiter verringert werden kann, indem eine Wärmdurchgang hemmende, feuerfeste Zwischenschicht vorgesehen wird. Dies ist selbstverständlich auch im Fall einer einteiligne Platte möglich, wobei jedoch zusätzliche fertigungstechnische Maßnahmen erforderlich sind.

Die Zwischenschicht kann aus Gips bestehen, dessen Kristallwasser für Brand- und Wärmeschutz gute Dienste liestet. Im Fall von zwei Isolierplatten kann z.B. ein Gipskleber aufgetragen werden und dann verden die beiden Platten zusammengedrückt. Dies ist fertigungstechnisch unaufwendig und bringt ausgezeichnete Ergebnisse.

Eine weitere zweckmäßige Ausgestaltung der Zwischenschicht besteht darin, daß eine Aluminiumfolie verwendet wird. Diese wird bevorzugt mit Wasserglas aufgeklebt, wobei ähnlich gute Ergebnisse wie bei der Verwendung von Gips erzielt werden. Der Aufwand ist jedoch deutlich geringer. Fertigungstechnisch wird bevorzugt so vorgegangen, daß eine Einzelplatte ohne und eine Einzelplatte mit Folie verwendet und miteinander verklebt werden.

Bevorzugt wird für die Platte aus Isoliermaterial Mineralwolle, insbesondere zwei Mineralwollbahnen, verwendet.

Die Erfindung wird im folgenden anhand bevorzugter Ausführungsbeispiele und der Zeichnung erläutert. In der Zeichnung zeigen:
Fig. 1 eine perspektivische Ansicht einer Platte aus Isoliermaterial gemäß einem ersten Ausführungsbeispiel der Erfindung,
Fig. 2 eine Quer Schnittansicht eines Teils einer Unterdecke mit angrenzender Wand, wobei die Unterdecke aus Deckenelementen mit Platten aus Isoliermaterial gemäß Fig. 1 zusammengesetzt ist,
Fig. 3 eine Längs Schnittansicht der in Fig. 2 dargestellten Unterdecke gemäß Linie III - III in Fig. 2,
Fig. 4 eine Teilquerschnittansicht zweier benachbarter Deckenelemente, die die Aufhängung mittels Noniushänger veranschaulicht, wobei die Deckenelemente nicht verschwenkbar ausgebildet sind,
Fig. 5 eine Ansicht ähnlich Fig. 4, bei der jedoch die Deckenelemente verschwenkbar ausgebildet sind,
Fig. 6 eine teilweise Seitenansicht einer Unterdecke, die aus erfindungsgemäßen Deckenelementen zusammengesetzt ist, wobei die Verschwenkung eines Deckenelementes veranschaulicht ist,
Fig. 7 eine Teillängsschnittansicht zweier benachbarter Deckenelemente, in der weiter ein Noniushänger und eine Ausnehmung in der Platte aus Isoliermaterial veranschaulicht sind, wobei die Anbringung des Noniushängers von der Darstellung gemäß Fig. 4 verschieden ist,
Fig. 8 eine Teilquerschnittansicht zweier benachbarter Deckenelemente mit Noniushänger, wobei die Anbringung des Noniushängers von der Darstellung gemäß Fig. 4 verschieden ist,
Fig. 9 eine perspektivische Ansicht eines zweiten Ausführungsbeispiels einer Platte aus Isoliermaterial mit seitlicher Abschrägung,
Fig. 10 eine perspektivische Ansicht eines dritten Ausführungsbeispiels einer Platte aus Isoliermaterial, die aus zwei in bezug auf die Längsachse versetzten Einzelplatten besteht,
Fig. 11 eine perspektivische Ansicht eines vierten Ausführungsbeispiels einer Platte aus Isoliermaterial mit Abschrägung auf der Längsseite im oberen Stufenbereich,
Fig. 12 ein fünftes Ausführungsbeispiel einer Platte aus Isoliermaterial, die aus zwei in bezug auf die Längsachse versetzten Einzelplatten besteht, zwischen denen sich eine mit Wasserglas geklebte Aluminiumfolie befindet,
Fig. 13 ein sechstes Ausführungsbeispiel einer Platte aus Isoliermaterial, die aus zwei Einzelplatten besteht, die in bezug auf die Längs- und Querachse zueinander versetzt sind und mit Schlitzen versehen sind,
Fig. 14 ein siebtes Ausführungsbeispiel einer erfindungsgemäßen Platte aus Isoliermaterial, die an den Längs- und Breitseiten mit Ausnehmungen versehen ist,
Fig. 15 bis 21 Längsseitenansichten der sieben beispielhaft veranschaulichten Platten aus Isoliermaterial gemäß Fig. 1, 13, 14, 9, 10, 11 und 12 (in dieser Reihenfolge).

In der nachfolgenden Beschreibung einiger Ausführungsbeispiele der Erfindung wird stets die Plattenseite mit größerer Kantenlänge als Längsseite und die Plattenseite mit kürzerer Kantenlänge als Breitseite bezeichnet. In den Fig. der Zeichnung sind dieselben oder gleiche Teile mit denselben Bezugszeichen bezeichnet und werden daher in der Regel nur einmal beschrieben.

In Fig. 1 ist ein erstes Ausführungsbeispiel einer Platte 10 aus Isoliermaterial gemäß der Erfindung veranschaulicht. Die Platte 10, die beispielsweise aus Mineralwolle besteht, ist einstückig ausgebildet und weist eine Abstufung bzw. einen Stufenfalz 20 auf einer Längsseite 22 auf, bei dem die Abstufung rechtwinklig ausgeführt ist. Die in Fig. 1 rechte Längsseite 22 ist somit mit Überstand 26 im oberen Stufenbereich 28 in bezug auf den unteren Stufenbereich 30 ausgebildet, während auf der gegenüberliegenden (linken) Längsseite 22′ im oberen Stufenbereich 28′ ein entsprechender Rücksprung 26′ in bezug auf den unteren Stufenbereich 30′ ausgebildet ist. Dies zeigt auch deutlich die Vorderansicht der entsprechenden Breitseite 24.

In Fig. 2 ist eine Querschnittansicht eines Teils einer Unterdecke 2 dargestellt, bei der Deckenelemente 4 mit Platten 10 aus Isoliermaterial gemäß Fig. 1 verwendet sind. Die Platten 10 aus Isoliermaterial sind jeweils im unteren Stufenbereich 30, 30′ in Deckenplatten 6 angeordnet, die seitlich mit sich vertikal nach oben erstreckenden Flanschen 8 ausgebildet sind, die auf der rechten Seite in Fig. 2 jeweils etwas höher als auf der linken Seite ausgebildet sind und jeweils nach rechts abgebogen sind. Auf diese Weise liegt jeweils der nach rechts abgebogene Rand 12 eines rechten Flansches über dem entsprechenden benachbarten nach rechts abgebogenen Rand des benachbarten linken Flansches eines benachbarten Deckenelementes 4. Entsprechend sind die Höhen des oberen und unteren Stufenbereiches 28, 28′ bzw. 30, 30′ beidseitig unterschiedlich, d.h. der mit Überstand 26 ausgebildete obere Stufenbereich 28 weist von der Oberseite der Deckenplatte aus eine geringere Dicke auf als die Aussparung des oberen Stufenbereiches 28′ im Bereich des Rücksprungs 26′, so daß sich bei nebeneinander angeorndeten Deckenelementen 4 zwischen dem in Verschachtelung gelangenden Überstand 26 und Rücksprung 26′ benachbarter Platten 10 ein Schlitz ergibt, in den zwei Ränder 12 der Flansche 8 benachbarter Deckenplatten 6 passen. Dies ergibt eine doppelte Abdichtung, nämlich einerseits durch die Stufenfalzausbildung der Platten 10 selbst und andererseits durch die Ausfüllung des Zwischenraums durch die Ränder 12 der Flansche 8 der zugehörigen Deckenplatten 6.

Der in Fig. 2 dargestellte Unterdeckenteil ist mit angrenzender Wand 14 dargestellt, wobei die Anbringung mittels C-förmiger gebogener Träger 16 und entsprechender Befestigungselemente 18 jeweils benachbart der Wand dargestellt sind. Letztere Anbringung nutzt den durch den wandseitig angrenzenden Überstand 26 zur Verfügung stehenden darunter befindlichen freien Raum aus. Fig. 3 stellt eine Schnittdarstellung längs Linie III - III in Fig. 2 dar, die die Halterung auf einer rechtwinklig zur Wand 14 verlaufenden Wand 14′ mittels L-Trägern 16′ veranschaulicht. Zur Verbesserung der Isolierung und Dämmung im Wandbereich, ins besondere im Bereich des Überstandes 26, ist entlang der Wand 14 ein Streifen 40 aus feuerfestem Isoliermaterial auf der Platte 10, direkt an die Wand anstoßend angeordnet.

Fig. 4 zeigt eine Teilschnittansicht der Breitseite zweier benachbarter Deckenelemente 4 mit Noniusaufhängung 50. Im gezeigten Ausführungsbeispiel sind die Deckenelemente 4 nicht verschwenkbar ausgebildet. Am Flansch 8 der Deckenplatte 6 sind jeweils zwei übereinander angeorndete Vorsprünge 9 bzw. vorspringende Leisten angeorndet. Im Bereich der Aufhängung ist jeweils beidseitig auf der Längsseite 22 bzw. 22′ der Platte 10 eine Ausnehmung 32 bzw. 32′ (vgl. Fig. 14 und 17) vorgesehen derart, daß Raum für die Anbringung der Aufhängung vorhanden ist und andererseits wenig freie Fugen gebildet werden.

Die Noniusaufhängung 50 ist an sich bekannter Art. Oben an der Decke oder Rohdecke ist ein mit Querlochungen 52 versehener Halterungsstab 54 angeordnet. Über den Halterungsstab 54 ist von unten eine bügelartige Befestigungssschiene 56 geschoben, die ebenfalls mit Querlochungen 58 versehen ist, so daß eine Fixierung mittels Stiften 68 und dergl. in unterschiedlichem Abstand von der Decke ermöglicht ist. Im unteren Bereich ist die bügelartige Befestigungsschiene 56 erweitert ausgebildet zu einer langgestreckten Form, wobei der Bodenbereich 60 nach innen gebogen ist. In der hierdurch gebildeten Aussparung sitzt eine Befestigungsklemme 62 fest gehaltert, während beide Klemmschenkel 64, 64′ am unteren Ende schräg nach oben und innen verlaufend und dann am äußersten Ende wieder nach außen verlaufend abgewinkelt sind derart, daß sie bei Eindrückung zwischen die Vorsprünge 9 fest zwischen diesem an den Flanschen 8 anliegen, wodurch die Deckenelemente 4 gehaltert sind. Um den Wärmedurchgang im Bereich der Aussparungen um die bügelartige Befestigungsschiene 56 herum auf ein Minimum herabzusetzen, ist oberhalb der Platte 10 ein Streifen 42 aus feuerfestem Isoliermaterial angeordnet, der die bügelartige Befestigungsschiene 56 dicht umgrenzt.

In Fig. 5 ist ein Teil benachbarter Deckenelemente 4 mit Noniusaufhängung 50 veranschaulicht, wobei die Deckenelemente 4 verschwenkbar ausgebildet sind. Die Anordnung ist im wesentlichen dieselbe wie in Fig. 4, so daß sie nicht erneut beschrieben wird. Die Ausnehmungen 32 sind jedoch im oberen Stufenbereich 28 enger bemessen, während im unteren Stufenbereich 30 mehr Raum um die Klemmschenkel 64 ausgespart ist, so daß die Flansche 8 problemlos aus den Befestigungsklemmen 62 herausgeschwenkt und dann die Deckenelemente insgesamt verschwenkt werden können.

In Fig. 7 ist eine teilweise Längsansicht zweier verschwenkbarer benachbarter Deckenelemente 4 mit Noniusaufhängung 50 dargestellt. Es ist das Übereinandergreifen des oberen Stufenbereichs 28 und des entsprechenden unteren Stufenbereiches 30′ jeweils benachbarter Platten veranschaulicht. Der Pfeil 36 weist auf einen nicht im einzelnen dargestellten Schlitz 37 in der Platte 10 hin, der in Fig. 13 weiter veranschaulicht und für die Aufhängung vorgesehen ist.

In Fig. 8 ist eine teilweise Querschnittsansicht zweier benachbarter Deckenelemente 4 ähnlich der Darstellung von Fig. 7 veranschaulicht, die nicht verschwenkbar ausgebildet sind.

Fig. 6 zeigt eine Seitenansicht eines Teils einer Unterdecke 2, die die Anordnung und Verschwenkung von Deckenelementen 4 veranschaulicht. Insbesondere ist die gesamte Längsseite einer Deckenplatte 6 sowie deren Anbringung dargestellt. die Längsseiten der Deckenplatten 6 sind in Fig. 6 nach links durch Lappen 80 mit Nocken 82 verlängert. Mittels der Nocken 82 sind die Deckenplatten 6 in der Befestigungsschiene 56 bewegbar befestigt. Die Platten 10 sind im dargestellten Ausführungsbeispiel im oberen Stufenbereich 28 mit schrägen Längsseiten ausgebildet.

Beim Herausschwenken eines Deckenelementes 4 werden die entsprechenden Wandbereiche der Deckenplatte 6 aus dem Eingriff mit den Befestigungsklemmen 62 gezogen. Hierbei verschiebt sich das Deckenelement 4 in die schräggestellte, in Strichpunktdarstellung veranschaulichte Position und das Deckenelement 4 kann weiter von dem links benachbarten Deckenelement fort verschoben und dann nach unten verschwenkt werden. Eine gegenseitige Behinderung benachbarter Deckenelemente 4 durch die Stufenfalzausbildung der Platten 10 ist somit nicht gegeben.

In Fig. 9 bis 14 sind sechs weitere Ausführungsbeispiele von Platten 10 aus Isoliermaterial dargestellt.

Bei dem zweiten in Fig. 9 dargestellten Ausführungsbeispiel sind die Breitseiten mit einer Abschrägung 38, insbesondere für eine Verschwenkung des zugehörigen Deckenelementes versehen.

Die in Fig. 10 dargestellte Platte 10 gemäß dem dritten Ausführungsbeispiel besteht aus zwei Einzelplatten 10a, 10b, die in bezug auf die Längsachse unter Bildung des Stufenfalzes 20 versetzt angeorndet sind. Die beiden Platten 10a, 10b sind durch eine Gipsmasse 44, die als den Wärmedurchgang hemmende, feuerfeste Zwischenschicht vorgesehen ist, miteinander verbunden.

Das in Fig. 11 veranschaulichte vierte Ausführungsbeispiel der Platte 10 ist wiederum einstückig ausgebildet. Die Längsseite im oberen Stufenbereich 28 ist mit einer Abschrägung 38 versehen, die zweckmäßig etwa 10° beträgt. Ähnlich ausgebildet ist die in Fig. 12 veranschaulichte Platte 10, die jedoch zweiteilig, d.h. als Zusammensetzung von zwei versetzt angeorndeten Einzelplatten 10a und 10b ausgebildet ist, bei denen auf der Oberseite der Platte 10b oder auf der Unterseite der Platte 10a eine Aluminiumfolie mittels Wasserglas aufgeklebt ist.

In Fig. 13 ist ein sechstes Ausführungsbeispiel einer Platte 10 aus Isoliermaterial gezeigt, die aus zwei Einzelplatten 10a, 10b gebildet ist, die in Bezug auf die Längsachse und in Bezug auf die Querachse versetzt angeorndet sind. Im Bereich der oberen Einzelplatte 10a sind in Höhe des unteren Stufenbereichs auf einer Längs- und Breitseite Schlitze 37 für das Durchtreten von Befestigungselementen vorgesehen, um der beidseitigen 2-Profilausgestaltung Rechnung zu tragen. In Fig. 7 ist eine mit solchen Schlitzen 37 ausgestattete Platte 10 veranschaulicht, wobei durch den Schlitz 37 eine Seitenwand des Deckenelementes 6 hindurchgeführt ist.

Das in Fig. 14 veranschaulichte siebte und letzte Ausführungsbeispiel einer Platte 10 ist einstückig und mit rechtwinkligem Stufenfalz ausgebildet und weist an den Breitseiten und Längsseiten jeweils Ausnehmungen 32, 34 auf, um Raum für Befestigungselemente wie z.B. die Befestigungsschienen 56 und die Befestigungsklemme 62 gemäß Ausführungsbeispiel von Fig. 5 zu bilden.

In Fig. 15 bis 21 sind schließlich Seitenansichten der sieben veranschaulichten Ausführungsbeispiele der Platte 10 aus Isoliermaterial dargestellt, die somit die entsprechenden Darstellungen der Fig. 1, 13, 14, 9, 10, 11 und 12 ergänzen.

## Patentansprüche

1. Deckenelement, das aus einer Deckenplatte (6) mit seitlich sich vertikal nach oben erstreckenden Flanschen (8) und einer darüber angeordneten, entlang der Längsseite(n) und/oder Breitseite(n) einen Stufenfalz aufweisenden Platte (10) aus Isoliermaterial besteht, wobei die Fuge zu einem benachbarten Deckenelement (4) abgedeckt ist, dadurch gekennzeichnet, daß die Höhen des oberen und unteren Stufenbereiches (28, 28′ bzw. 30, 30′) des Stufenfalzes (20) beidseitig unterschiedlich sind, so daß sich beinebeneinander angebrachten Deckenplatten (4) zwischen dem in Verschachtelung gelangenden Überstand (26) und Rüclsprung (26′) benachbarter Platten (10) ein Schlitz ergibt, in den zwei in gleicher Richtung abgebogene, dicht aneinanderliegende Ränder (12) der Flansche (8) benachbarter Deckenplatten (6) passen.

2. Deckenelement nach Anspruch 1, dadurch gekennzeichnet, daß die Platte (10) aus Isoliermaterial auf den Längsseiten (22) und/oder Breitseiten (24) abgeschrägt ist.

3. Deckenelement nach Anspruch 2, dadurch gekennzeichnet, daß die Platte (10) aus Isoliermaterial auf der Längsseite (22) und/oder Breitseite (24) im oberen Stufenbereich (28) abgeschrägt ist.

4. Deckenelement nach Anspruch 3, dadurch gekennzeichnet, daß der Winkel der Abschrägung (38) etwa 10° ist.

5. Deckenelement nach einem der Ansprüche 1 bis 4 gekennzeichnet durch einen oder mehrere Schlitze (36) oder Ausnehmungen (32, 34) auf den Längs- und/oder Breitseiten (22 bzw. 24) der Platte (10).

6. Deckenelement nach einem der Ansprüche 1 bis 5, dadurch gekennzeichnet, daß die Platte (10) aus Isoliermaterial aus zwei übereinander angeordneten, zusammengeklebten Einzelplatten (10a, 10b) besteht.

7. Deckenelement nach einem der Ansprüche 1 bis 6, dadurch gekennzeichnet, daß oberhalb der Platte (10) aus Isoliermaterial um Aufhängungselemente (50) und/oder entlang einer eventuellen Außenseite des Deckenelements längs der entsprechenden Längs- oder Breitseite ein Streifen (40, 42) aus vorzugsweise feuerfestem Isoliermaterial vorgesehen ist.

8. Deckenelement nach einem der Ansprüche 1 bis 7, dadurch gekennzeichnet, daß die Platte (10) aus Isoliermaterial eine Wärmedurchgang hemmende, feuerfeste Zwischenschicht (44) zwischen zwei Einzelplatten (10a, 10b) enthält.

9. Deckenelement nach Anspruch 8, dadurch gekennzeichnet, daß die Zwischenschicht (44) aus Gips besteht.

10. Deckenelement nach Anspruch 8, dadurch gekennzeichnet, daß die Zwischenschicht aus Aluminiumfolie, besteht.

11. Deckenelement nach Anspruch 10, dadurch gekennzeichnet, daß die Aluminiumfolie mittels Wasserglas aufgeklebt ist.

12. Deckenelement nach einem der Ansprüche 1 bis 11, dadurch gekennzeichnet, daß die Platte (10) aus Isoliermaterial aus Mineralwolle, insbesondere aus zwei Mineralwollebahnen (10a, 10b) gebildet ist.

## Claims

1. Ceiling element, which comprises a ceiling panel (6) provided with flanges (8), which extend laterally and vertically upwardly, and a panel (10), formed from insulating material, which is disposed above said flanges and has a steplike groove along the length(s) and/or width(s), the join with an adjacent ceiling element (4) being covered, characterised in that the heights of the upper and lower step regions (28, 28' and 30, 30′ respectively) of the step-like notch (20) are different at either end, so that, when ceiling panels (4) are mounted adjacent one another, a slot is produced between the projection (26) and the recessed portion (26′), which fit together one inside the other, two edges (12) of the flanges (8) of adjacent ceiling panels (6) fitting into said slot, such edges being bent in identical directions and lying closely adjacent one another.

2. Ceiling element according to claim 1, characterised in that the plate (10), formed from insulating material, is inclined along the lengths (22) and/or widths (24).

3. Ceiling element according to claim 2, characterised in that the panel (10), formed from insulating material, is inclined along the length (22) and/or width (24) in the upper step region (28).

4. Ceiling element according to claim 3, characterised in that the angle of the inclination (38) is approximately 10°.

5. Ceiling element according to one of claims 1 to 4, characterised by one or a plurality of slots (36) or recesses (32, 34) provided along the lengths and/or widths (22 and 24 respectively) of the panel (10).

6. Ceiling element according to one of claims 1 to 5, characterised in that the panel (10), formed from insulating material, comprises two individual panels (10a, 10b), which are disposed one above the other and are adhered together.

7. Ceiling element according to one of claims 1 to 6, characterised in that a strip (40, 42), preferably formed from a fireproof insulating material, is provided above the panel (10), formed from insulating material, around mounting elements (50) and/or possibly along an external surface of the ceiling element longitudinally of the corresponding length or width.

8. Ceiling element according to one of claims 1 to 7, characterised in that the panel (10), formed from insulating material, includes a fireproof intermediate layer (44), which prevents heat transfer, between two individual panels (10a, 10b).

9. Ceiling element according to claim 8, characterised in that the intermediate layer (44) is formed from gypsum.

10. Ceiling element according to claim 8, characterised in that the intermediate layer is formed from aluminium foil.

11. Ceiling element according to claim 10, characterised in that the aluminium foil is bonded by means of water glass.

12. Ceiling element according to one of claims 1 to 11, characterised in that the plate (10), formed from insulating material, is formed from mineral wool, more especially from two webs of mineral wool (10a, 10b).

## Revendications

1. Elément de plafond qui est constitué d'une plaque de plafond (6) avec latéralement des brides (8) s'étendant verticalement vers le haut et une plaque (10) en matériau isolant disposée au-dessus, présentant une feuillure à épaulement le long du(des) côté(s) long(s) et/ou du(des) côté(s) large(s), le joint à un élément de plafond (4) voisin étant recouvert, caractérisé en ce que les hauteurs de la zone à épaulement supérieure et inférieure (28, 28′, respectivement 30, 30′) de la feuillure à épaulement (20) sont différentes des deux côtés, de sorte qu'en cas de plaques de plafond (4) disposées les unes à côté des autres il résulte entre la saillie (26) et le retrait (26′) imbriqués de deux plaques (10) voisines une fente dans laquelle s'adaptent deux bords (12) disposés proches l'un de l'autre, recourbés dans le même sens, de la bride (8) de plaques de plafond (6) voisines.

2. Elément de plafond selon la revendication 1, caractérisé en ce que la plaque (10) en matériau isolant est chanfreinée sur les côtés longs (22) et/ou les côtés larges (24).

3. Elément de plafond selon la revendication 2, caractérisé en ce que la plaque (10) en matériau isolant est chanfreinée dans la zone à épaulement supérieure (28) sur le côté long (22) et/ou le côté large (24).

4. Elément de plafond selon la revendication 3, caractérisé en ce que l'angle du chanfrein (38) est de 10° environ.

5. Elément de plafond selon l'une des revendications 1 à 4, caractérisé par une ou plusieurs fentes (36) ou évidements (32, 34) sur les côtés longs et/ou les côtés larges (22, respectivement 24) de la plaque (10).

6. Elément de plafond selon l'une des revendications 1 à 5, caractérisé en ce que la plaque (10) en matériau isolant est constituée de deux plaques distinctes (10a, 10b) superposées, collées ensemble.

7. Elément de plafond selon l'une des revendications 1 à 6, caractérisé en ce qu'une bande (40, 42) de matériau isolant de préférence réfractaire est prévue au-dessus de la plaque (10) en matériau isolant autour d'éléments de suspension (50) et/ou le long d'un côté extérieur éventuel de l'élément de plafond le long du côté long ou du côté large correspondant.

8. Elément de plafond selon l'une des revendications 1 à 7, caractérisé en ce que la plaque (10) en matériau isolant contient une couche intermédiaire (44) réfractaire, empêchant la transmission de chaleur, entre deux plaques distinctes (10a, 10b).

9. Elément de plafond selon la revendication 8, caractérisé en ce que la couche intermédiaire (44) est constituée de plâtre.

10. Elément de plafond selon la revendication 8, caractérisé en ce que la couche intermédiaire est constituée de feuille d'aluminium.

11. Elément de plafond selon la revendication 10, caractérisé en ce que la feuille d'aluminium est collée au moyen de verre soluble.

12. Elément de plafond selon l'une des revendications 1 à 11, caractérisé en ce que la plaque (10) en matériau isolant est formée de laine minérale, en particulier de deux lés de laine minérale (10a, 10b).
